# EUROPÄISCHE PATENTSCHRIFT

(11) **EP 0 639 932 B1**
(45) Veröffentlichungstag und Bekanntmachung des Hinweises auf die Patenterteilung: **17.11.1999**
(21) Anmeldenummer: 94112150.1
(22) Anmeldetag: 03.08.1994
(51) Int. Cl.: H04R 25/02

(54) **Hinter dem Ohr zu tragendes Hörhilfegerät**
Behind-the-ear hearing aid
Prothèse auditive à porter derrière l'oreille

(30) Priorität: 17.08.1993 DE 4327634
(43) Veröffentlichungstag der Anmeldung: 22.02.1995
(73) Patentinhaber: Siemens Audiologische Technik GmbH, 91058 Erlangen (DE)
(72) Erfinder: Henneberger, Hans, D-91090 Effeltrich (DE)
(74) Vertreter: Epping, Wilhelm, Dr.-Ing.

(56) Entgegenhaltungen:
- DE-U- 8 912 760
- DE-U- 9 014 140

## Beschreibung

Die Erfindung betrifft ein hinter dem Ohr zu tragendes Hörhilfegerät mit einem einen Schallkanal aufweisenden Traghaken, der lösbar gegen einen im Hörgerätegehäuse befestigten und aus dem Gehäuse ragenden, rohrförmigen Stutzen ansetzbar ist, wobei der Stutzen im Gehäuse mittels einer Schalleitung an einen Schallwandler angeschlossen ist.

Aus der DE-U- 90 14 140 ist ein derartiges hinter dem Ohr zu tragendes Hörhilfegerät bekannt, mit einem aus dem Gerätegehäuse ragenden Stutzen, der ein Außengewinde zur Befestigung an einem Kunststoff-Tragteil (Traghaken, Brillenbügeladapter) aufweist, wobei im Tragteil ein Schallkanal verläuft und der Gewindestutzen, zur Schallableitung von einem Schallwandler im Gerätegehäuse zum Schallkanal des Tragteils, als Rohrstutzen ausgebildet und in einen zylindrischen Abschnitt des Schallkanals einschraubbar ist.

HdO-Hörhilfegeräte dieser Art enthalten in einem sichel-oder bananenförmigen Gehäuse die elektrischen Bauteile des Hörgerätes, wie Mikrofon, Verstärker, Batterie und Hörer. Der vom Hörer abgegebene Schall verläßt das Hörgerätegehäuse durch einen Rohrstutzen, an den ein Tragteil z.B. in Form eines Traghakens anschraubbar ist. Durch den Traghaken verläuft ein Schallkanal, dessen Fortsetzung eine an das Traghakenende anschließbare Schlauchleitung bildet, die in einer in den Gehörgang des Hörgeräteträgers einsetzbaren Ohrolive endet. Wird anstelle eines Traghakens ein Brillenbügeladapter mit dem Rohrstutzen des Hörgerätes verschraubt, so kann das Hörhilfegerät in Form einer Hörbrille getragen werden.

Gemäß der DE-U-1 818 741 wird der lösbaren Verbindung zwischen dem Hörgerät und dem Tragteil nur untergeordnete Bedeutung beigemessen. Danach kann die lösbare Verbindung als Schraubverbindung ausgebildet sein, wobei der Schalleitungsstutzen am Hörgerät ein Außengewinde und der Anfang des Schalleitungskanals im Tragteil ein Innengewinde aufweist. Als weitere lösbare Verbindungen sind eine Steckverbindung oder eine Druckknopfverbindung genannt. Als Sicherungen gegen Verdrehen werden Stifte oder Schrauben vorgeschlagen. Um die Abdichtung zwischen dem Gewindestutzen des Hörgerätegehäuses und dem anzuschließenden Schallkanal zu verbessern, ist es auch bekannt, einen Metallgewindestutzen in den Anfang des Schalleitungskanals eines Kunststoff-Tragteils einzuschrauben, derart, daß sich das Gewinde des Metallstutzens selbst ein Innengewinde in den Schallkanal des Tragteils schneidet.

Da bei HdO-Geräten mit Traghaken und bei Hörbrillen die Verbindung zwischen dem Hörgerät und seinem Tragteil öfter gelöst und wieder zusammengefügt wird, kann sich die bekannte Schraubverbindung mit der Zeit ausschlagen (ausleiern), so daß sie den Anforderungen für eine schalldichte Verbindung nicht mehr gerecht wird. Dadurch ist die Störschallunterdrückung nicht mehr gegeben und es kommt verstärkt zu Rückkopplungen.

Aufgabe der Erfindung ist es, bei Hörhilfegeräten, insbesondere HdO-Geräten und Hörbrillen der eingangs beschriebenen Art, eine lösbare Verbindung zwischen dem Hörgerät und seinem Tragteil zu schaffen, die auch nach mehrmaligem Lösen eine gute Schalleitungsverbindung darstellt und die einfach herstellbar ist sowie eine gegen Verdrehung gesicherte lösbare Rastverbindung bildet, welche ohne zusätzliche Sicherungsmittel auf einfache Weise koppelbar und entkoppelbar ist.

Diese Aufgabe wird nach der Erfindung gemäß den Merkmalen des Patentanspruchs 1 gelöst.

Eine einfache Ausgestaltung der Erfindung wird dadurch erreicht, daß der Stutzenabschnitt als Rast- und Dichtmittel wenigstens eine umlaufende Sicke aufweist und daß im Traghaken-Öffnungsabschnitt wenigstens eine entsprechende umlaufende Nut vorgesehen ist.

In abgewandelter Ausführung weist der Stutzenabschnitt als Rast- und Dichtmittel wenigstens eine umlaufende Nut auf und es ist im Traghaken-Öffnungsabschnitt wenigstens eine entsprechende umlaufende Sicke vorgesehen.

Weitere Merkmale und Vorteile der Erfindung ergeben sich aus den Patentansprüchen 4 bis 8 sowie der nachfolgenden Beschreibung.

In der Zeichnung sind Ausführungsbeispiele der Erfindung dargestellt.

Es zeigen:
Figur 1 in schematischer Darstellung ein hinter dem Ohr zu tragendes Hörhilfegerät in Verbindung mit einem als Traghaken ausgebildeten Tragteil,
Figur 2 einen rohrförmigen Stutzen, der in eine Halterung des Hörgerätegehäuses einsetzbar und gegen den das Tragteil bzw. der Traghaken ansetzbar ist,
Figur 3 eine Draufsicht auf den Stutzen nach Figur 2,
Figur 4 einen Traghaken zur erfindungsgemäßen Verbindung mit einem Stutzen gemäß den Figuren 2, 3 und
Figur 5 eine Seitenansicht zu Figur 4.

Das Gehäuse eines hinter dem Ohr zu tragenden Hörgerätes (HdO-Gerätes) ist mit 1 bezeichnet. Es besteht aus einem gebogenen, an der Rückseite der Ohrmuschel verlaufenden ersten Gehäuseteil und einem dazu einen Deckel bildenden zweiten Gehäuseteil. Es können beide Gehäuseteile schalenförmig ausgebildet sein, es ist jedoch auch möglich, daß ein Gehäuseteil eine Schale und das zweite Gehäuseteil einen dazu passenden Abschlußdeckel bildet. In dem Hörgerätegehäuse 1 der Hörhilfe werden üblicherweise die Gerätebauelemente, wie Mikrofon, Verstärker, Hörer und Stromquelle, untergebracht. Nach Figur 1 sind lediglich ein Schallwandler 6 (Hörer) und eine in eine Batterielade 21 einlegbare Batterie 20 gezeichnet. Am oberen Ende des Gehäuses 1 befindet sich ein Traghaken 2 (Tragteil), in dem ein Schallkanal 3 verläuft. Zur Halterung des Traghakens 2 am Gehäuse 1 dient ein rohrförmiger Stutzen 4. Beim Ausführungsbeispiel ist an den aus Kunststoff bestehenden Rohrstutzen 4 ein Doppelflansch 17 angeformt, zwischen den ein Gehäusesteg 18 eingreift. Im Gehäuse 1 ist der stirnseitig aus einer Gehäuseöffnung ragende Stutzen 4 über eine Schalleitung 5 an den Ausgang des Schallwandlers (Hörers) 6 angeschlossen.

Der aus dem Gehäuse 1 ragende Teil des Stutzens 4 besitzt ein als Mehrkant ausgebildetes Endstück 7 und einen Stutzenabschnitt 8 von rundem oder ovalem Querschnitt. Beim Ausführungsbeispiel trägt dieser Stutzenabschnitt 8 eine umlaufende Sicke 9 und bildet im Übergang zum Mehrkant 7 einen Anschlag 14.

Der mit diesem Teil des Stutzens 4 in eine verdrehsichere lösbare Rastverbindung bringbare Traghaken 2 weist im zugewandten Endabschnitt seines Schallkanals 3 eine Ausnehmung 11 als Aufnahmemittel für den Mehrkant 7 des Stutzens 4 auf. Ferner geht diese Ausnehmung 11 in Richtung zum freien Traghaken-Anschlußende 12 hin in einen Öffnungsabschnitt 13 über, der einen runden oder ovalen Querschnitt aufweist und zur Aufnahme des entsprechenden Stutzenabschnittes 8 ausgelegt ist. Zur Herstellung der Rastverbindung wird der Mehrkant 7 in die Ausnehmung 11 gesteckt und dann wird durch einen kurzen Druck die Rast- und Dichtverbindung hergestellt, indem unter Ausnutzung der Elastizität des Materials der zu verbindenden Teile die Rast- und Dichtmittel 9, 10 der Teile 8 bzw. 13 eingeschnappt werden. Die Verbindung des Mehrkant 7 mit der dazu passenden Ausnehmung 11 gewährleistet ein paßgerechtes Zusammenführen der Teile 4 und 2. Beim Zusammenschnappen des runden bzw. ovalen Stutzenabschnittes 8 mit dem zugehörigen und angepaßten Öffnungsabschnitt 13 wird gleichzeitig die Sicherung und Dichtung zwischen Sicke 9 und Nut 10 wirksam und außerdem kommt der Anschlag 14 des Stutzens 4 zur Anlage gegen den Übergang 15 zwischen der Ausnehmung 11 und dem öffnungsabschnitt 13. Zum besseren Einführen des Stutzens 4 in die Traghakenöffnung ist vorzugsweise der Stutzenabschnitt 7 mit einem abgefasten Ende 16 versehen. Eine gute lösbare Verrastung mit einwandfreier Abdichtung wird erreicht, wenn die Tiefe der umlaufenden Nut 10 bzw. die Erhöhung der umlaufenden, in die Nut eingreifenden Sicke 9 etwa 1/10 mm beträgt bzw. wenn z.B. bei einem Durchmesser von 3,4 mm für den zylindrischen Stutzenabschnitt 8 der Durchmesser seiner Sicke 9 etwa 3,6 mm beträgt. Bei dieser Bemessung ist auch ein problemloses Lösen der Rastverbindung durch Auseinanderziehen der Einzelteile ohne weiteres möglich.

Am Traghaken 2 ist noch ein Kupplungsteil 19 angeformt. Über dieses Kupplungsteil 19 am anderen freien Ende des Traghakens wird der Schall durch einen nicht gezeichneten Schlauch od.dgl. in das Ohr des Hörgeschädigten geleitet.

## Patentansprüche

1. Hinter dem Ohr zu tragendes Hörhilfegerät mit einem einen Schallkanal (3) aufweisenden Traghaken (2), der lösbar gegen einen im Hörgerätegehäuse (1) befestigten und aus dem Gehäuse ragenden, rohrförmigen Stutzen (4) ansetzbar ist, wobei der Stutzen im Gehäuse mittels einer Schallleitung (5) an einen Schallwandler (6) angeschlossen ist,
**dadurch gekennzeichnet,**
- daß der Stutzen (4) zur verdrehungssicheren Verbindung mit dem Traghaken (2) ein Endstück (7) in Form eines Mehrkant aufweist,
- daß sich an das Endstück (7) an der dem Gehäuse zugewandten Seite des Stutzens ein zylindrischer oder ovaler Stutzenabschnitt (8) anschließt,
- daß dieser Stutzenabschnitt (8) in Verbindung mit dem freien Traghaken-Anschlußende (12) wenigstens ein Rast- und Dichtmittel bildet,
- daß der Traghaken (2) im Endabschnitt seines Schallkanals (3) eine Ausnehmung (11) als Aufnahmemittel für den Mehrkant (7) des Stutzens (4) aufweist,
- daß diese Ausnehmung (11) in Richtung zum freien Traghaken-Anschlußende (12) hin in einen zylindrischen oder ovalen öffnungsabschnitt (13) zur Aufnahme des entsprechenden Stutzenabschnittes (8) übergeht.

2. Hörhilfegerät nach Anspruch 1,
**dadurch gekennzeichnet,**
daß der Stutzenabschnitt (8) als Rast- und Dichtmittel wenigstens eine umlaufende Sicke (9) aufweist und daß im Traghaken-Öffnungsabschnitt (13) wenigstens eine entsprechende umlaufende Nut (10) vorgesehen ist.

3. Hörhilfegerät nach Anspruch 1,
**dadurch gekennzeichnet,**
daß der Stutzenabschnitt (8) als Rast- und Dichtmittel wenigstens eine umlaufende Nut aufweist und daß im Traghaken-Öffnungsabschnitt (13) wenigstens eine entsprechende umlaufende Sicke vorgesehen ist.

4. Hörhilfegerät nach Anspruch 1,
**dadurch gekennzeichnet,**
daß das Endstück (7) des Stutzens (4) einen rechteckförmigen, quadratischen, dreieckförmigen Querschnitt aufweist oder als Sechs- oder Achtkant ausgebildet ist.

5. Hörhilfegerät nach Anspruch 4,
**dadurch gekennzeichnet,**
daß die Ausnehmung (11) im Traghaken-Endabschnitt eine verdrehungssichere Aufnahme für das einsteckbare Endstück (7) des Stutzens (4) bildet.

6. Hörhilfegerät nach Anspruch 2,
**dadurch gekennzeichnet,**
daß der Stutzen (4) zwischen seinem Mehrkant (7) und der Sicke (9) des zylindrischen oder ovalen Stutzenabschnittes (8) einen Anschlag (14) bildet, der sich gegen den Übergang (15) der Ausnehmung (11) des Traghakens (2) zu dessen zylindrischen oder ovalen Öffnungsabschnitt (13) abstützt, wobei die Sicke (9) und die Nut (10) verrastbar sind.

7. Hörhilfegerät nach Anspruch 1,
**dadurch gekennzeichnet,**
daß das Endstück (7) des Stutzens (4) ein abgefastes Ende (16) aufweist.

8. Hörhilfegerät nach Anspruch 6,
**dadurch gekennzeichnet,**
daß der Traghaken (2) und der Stutzen (4) aus Kunststoff bestehen und daß aufgrund der Elastizität des Materials die Sicke (9) des einen Teils (8) in die Nut (10) des Gegenstückes (13) einrastbar ist, wobei gleichzeitig durch die Anlage der Sicke in der Nut und durch die Anlage des Anschlages (14) gegen den Übergang (15) sowie durch den Einsatz des Mehrkant (7) in die Ausnehmung (11) eine gegen Verdrehung gesicherte Verrastung und Abdichtung zwischen dem rohrförmigen Stutzen (4) und dem Schallkanal (3) des Traghakens (2) gebildet ist.

## Claims

1. Hearing aid to be worn behind the ear, having a carrier hook (2) which has a sound channel (3) and can be placed in a detachable manner against a tubular connection piece (4) which is fastened in the hearing-aid housing (1) and protrudes from the housing, with the connection piece in the housing being connected to a sound transducer (6) by means of a sound line (5),
characterised
- in that for-torsion-proof connection to the carrier hook (2), the connection piece (4) has an end piece (7) in the shape of a polygon,
- in that connected to the end piece (7), on the side of the connection piece that faces the housing, is a cylindrical or oval connection-piece section (8),
- in that this connection-piece section (8), in connection with the free carrier-hook connection end (12), forms at least one locking and sealing means,
- in that in the end section of its sound channel (3), the carrier hook (2) has a recess (11) as receiving means for the polygon (7) of the connection piece (4), and
- in that in the direction of the free carrier-hook connection end (12), this recess (11) turns into a cylindrical or oval opening section (13) for receiving the corresponding connection-piece section (8).

2. Hearing aid according to claim 1,
characterised in that the connection-piece section (8) has at least one circumferential bead (9) as locking and sealing means, and in that provided in the carrier-hook opening section (13) is at least one corresponding circumferential groove (10).

3. Hearing aid according to claim 1,
characterised in that the connection-piece section (8) has at least one circumferential groove as locking and sealing means, and in that provided in the carrier-hook opening section (13) is at least one corresponding circumferential bead.

4. Hearing aid according to claim 1,
characterised in that the end piece (7) of the connection piece (4) has a rectangular, square or triangular cross-section or is constructed as a hexagon or octagon.

5. Hearing aid according to claim 4,
characterised in that the recess (11) in the carrier-hook end section forms a torsion-proof receiver for the insertable end piece (7) of the connection piece (4).

6. Hearing aid according to claim 2,
characterised in that between its polygon (7) and the bead (9) of the cylindrical or oval connection-piece section (8), the connection piece (4) forms a limit stop (14) which is supported against the transition (15) of the recess (11) of the carrier hook (2) to the cylindrical or oval opening section (13) thereof, with the bead (9) and the groove (10) being able to interlock.

7. Hearing aid according to claim 1,
characterised in that the end piece (7) of the connection piece (4) has a bevelled end (16).

8. Hearing aid according to claim 6,
characterised in that the carrier hook (2) and the connection piece (4) consist of plastics, and in that on the basis of the elasticity of the material, the bead (9) of the one portion (8) can engage in the groove (10) of the counter piece (13), with there being formed simultaneously as a result of the bead resting in the groove and as a result of the limit stop (14) resting against the transition (15) and also as a result of the polygon (7) being inserted into the recess (11), a torsion-proof interlocking and sealing between the tubular connection piece (4) and the sound channel (3) of the carrier hook (2).

## Revendications

1. Prothèse auditive à porter derrière l'oreille ayant un crochet porteur (2) comportant un canal acoustique (3) et pouvant être appliqué, en restant détachable, contre un raccord tubulaire (4) fixé dans le boîtier de la prothèse auditive (1) et dépassant du boîtier, le raccord étant relié dans le boîtier à un transformateur acoustique (6) à l'aide d'un conduit acoustique (5),
caractérisée en ce que
- le raccord (4) comporte une extrémité (7) ayant la forme d'un polygone permettant un assemblage garanti sans torsion avec le crochet porteur (2),
- une portion cylindrique ou ovale du raccord (8) fait suite à l'extrémité (7) du côté du raccord orienté vers le boîtier,
- cette portion du raccord (8) assemblée à l'extrémité libre de raccordement du crochet porteur (12) constitue au moins un moyen d'encliquetage et d'étanchéité,
- le crochet porteur (2) comporte au bout de son canal acoustique (3) une cavité (11) servant de moyen de logement pour le polygone (7) du raccord (4),
- vers l'extrémité libre de raccordement du crochet porteur (12), cette cavité (11) se transforme en ouverture cylindrique ou ovale (13) pour le logement de la portion du raccord (8) correspondante.

2. Prothèse auditive selon la revendication 1, caractérisée en ce que la portion du raccord (8) comporte au moins une moulure circulaire (9) comme moyen d'encliquetage et d'étanchéité et en ce que dans l'ouverture du crochet porteur (13), il est prévu au moins une gorge circulaire (10) correspondante.

3. Prothèse auditive selon la revendication 1, caractérisée en ce que la portion du raccord (8) comporte au moins une gorge circulaire comme moyen d'encliquetage et d'étanchéité étanche et en ce que dans l'ouverture du crochet porteur (13), il est prévu au moins une moulure circulaire correspondante.

4. Prothèse auditive selon la revendication 1, caractérisée en ce que l'extrémité (7) du raccord (4) a une section rectangulaire, carrée ou triangulaire, ou qu'elle est hexagonale ou octogonale.

5. Prothèse auditive selon la revendication 4, caractérisée en ce que la cavité (11) au bout du crochet porteur constitue un logement garanti sans torsion pour l'extrémité (7) du raccord (4) pouvant s'y emboîter.

6. Prothèse auditive selon la revendication 2, caractérisée en ce que le raccord (4) forme une butée (14) entre son polygone (7) et la moulure (9) de la portion cylindrique ou ovale du raccord (8), lequel s'appuie contre la transition (15) vers la cavité (11) du crochet porteur (2) dans son ouverture cylindrique ou ovale (13), la moulure (9) et la gorge (10) pouvant s'encliqueter.

7. Prothèse auditive selon la revendication 1, caractérisée en ce que l'extrémité (7) du raccord (4) comporte un bord biseauté (16).

8. Prothèse auditive selon la revendication 6, caractérisée en ce que le crochet porteur (2) et le raccord (4) sont en matières synthétiques et que du fait de l'élasticité du matériau, la moulure (9) de la pièce (8) peut être encliquetée dans la gorge (10) du pendant (13), un encliquetage garanti sans torsion et l'étanchéité étant en même temps réalisés entre le raccord tubulaire (4) et le canal acoustique (3) du crochet porteur (2) par la mise en place de la moulure dans la gorge, par la mise en place de la butée (14) contre la transition (15) ainsi que par l'introduction du polygone (7) dans la cavité (11).
